# FASCICULE DE BREVET EUROPEEN

(11) **EP 0 652 089 B1**
(45) Date de publication et mention de la délivrance du brevet: **03.06.1998**
(21) Numéro de dépôt: 94402481.9
(22) Date de dépôt: 03.11.1994
(51) Int. Cl.: B27K 5/00, H05B 3/34

(54) **Procédé et installation pour le traitement thermique du bois, notamment des poutres de charpentes contre les parasites**
Verfahren und Anlage für die thermische Behandlung von Holz, insbesondere von Holzträgern für Zimmerwerk, gegen Parasiten
Process and apparatus for thermal treatment of wood, particularly of wooden beams for frameworks, against parasites

(30) Priorité: 05.11.1993 FR 9313184
(43) Date de publication de la demande: 10.05.1995
(73) Titulaire: Charpenet, Jean-François, 49800 La Bohalle (Maine et Loire) (FR)
(72) Inventeur: Charpenet, Jean-François, 49800 La Bohalle (Maine et Loire) (FR)
(74) Mandataire: Cabinet HERRBURGER

(56) Documents cités:
- EP-A- 0 432 296
- FR-A- 2 564 369
- FR-A- 2 594 066
- US-A- 4 279 255
- US-A- 5 173 585
- ELECTRICAL TIMES, vol.138, no.4, 28 Juillet 1960, LONDON page 121-123 'Wood-worm destuction by h.f. fields'

## Description

La présente invention concerne un procédé et une installation pour le traitement thermique du bois, notamment de poutres de charpentes contre les parasites.

La protection du bois et en particulier des charpentes contre les parasites constitue un problème de plus en plus délicat.

En effet, jusqu'à une date récente, il était usuel de protéger les bois, notamment des bois relativement épais comme les poutres de charpentes, par injection d'un insecticide, combiné à un badigeonnage ou à une pulvérisation de la surface extérieure du bois.

Toutefois, les produits anciennement utilisés se sont avérés très dangereux pour la santé de l'homme, aussi a-t-on renoncé à ces produits. Il existe également des produits qui ne présentent apparemment pas de danger pour l'homme. Toutefois leur efficacité est relativement faible et leur mise en oeuvre assez compliquée.

En effet, ces produits s'utilisent sous forme de brouillard, aussi faut-il constituer une enceinte fermée d'une manière quasiment hermétique au niveau de la charpente d'une maison puis pomper la vapeur chargée de ce produit dans cette enceinte. Les installations pour l'application d'un tel traitement sont relativement compliquées ; il faut un véhicule muni de l'équipement fournissant cette vapeur chargée d'insecticide ainsi que des gaines pour relier le véhicule au grenier, pour la fourniture des gaz.

Comme le traitement est relativement long (plusieurs heures), l'application de ce procédé représente une gêne non négligeable, surtout pour les traitements en zones urbaines ou suburbaines.

Des essais ont également été faits pour traiter le coeur du bois par des micro-ondes. Toutefois, là encore, le matériel à mettre en oeuvre est relativement délicat et lourd d'autant plus qu'il faut protéger le manipulateur contre les fuites de rayonnement.

De telles solutions ont déjà été proposées selon l'art antérieur par le demandeur (FR-A-2 564 369 et FR-A-2 594 066). Toutefois, ces moyens sont relativement délicats et lourds à mettre en oeuvre.

La présente invention a pour but de créer un moyen simple et efficace de traitement thermique des bois, notamment des poutres de charpentes, de solivages, etc... par des moyens simples, faciles à mettre en oeuvre et ne créant pas d'inconvénients ni gêne particuliers pour l'environnement ou les habitants.

A cet effet, l'invention concerne un procédé de traitement des bois par la chaleur, tel que défini par les caractéristiques de la première revendication.

L'invention concerne également une installation pour la mise en oeuvre de ce procédé, tel que défini par les caractéristiques de la troisième revendication.

La présente invention sera décrite ci-après de manière plus détaillée à l'aide des dessins annexés dans lesquels :
- la figure 1 est un dessin schématique de l'installation selon l'invention et de sa mise en oeuvre sur une forme de toiture.
- la figure 2 montre schématiquement un élément chauffant.
- la figure 3 montre un élément chauffant particulier.

Selon les figures, l'invention concerne un procédé et une installation de traitement thermique des bois, notamment des bois de charpentes, contre les parasites.

L'installation se compose d'éléments chauffants en forme de nappes souples dont l'une (face interne) des faces est chauffante et l'autre face (face extérieure) est isolante. Ces éléments, de format rectangulaire, triangulaire, ou de manière générale polygonale, sont munis de moyens de fermeture tels que des bandes d'accrochage amovibles permettant d'envelopper la pièce à traiter avec l'élément et de refermer l'élément sur la pièce. Ces moyens d'accrochage permettent de tendre la nappe de l'élément pour l'appliquer étroitement contre la pièce à traiter.

Dans l'exemple représenté à la figure 1, les éléments chauffants 1, 2, 3, 4 enveloppent des parties de poutres 100, 101, 102 d'une ferme de charpente.

Le nombre d'éléments à mettre en place dépend du chantier. La forme des éléments chauffants sera évoquée ultérieurement.

Ces éléments 1-4 sont reliés par des câbles 11, 12, 13, 14 à une unité d'alimentation électrique 15, commandée par un tableau de commande 16. Les éléments 1-4 sont également munis de capteurs de température 21-24, qui fournissent leurs signaux au tableau de commande 16 par l'intermédiaire de l'unité d'alimentation 15. Le tableau de commande 16 gère l'alimentation des différents éléments chauffants 1-4 selon un programme déterminé et en fonction de la température mesurée dans la pièce traitée à l'aide du capteur associé à chaque élément.

Les capteurs de température 21-24 peuvent être intégrés à la nappe ou constituer des organes distincts mais néanmoins associés de préférence à chaque élément chauffant (1-4). Le câble de transmission des signaux électriques de mesure de la température est de préférence réuni au câble d'alimentation électrique de l'élément chauffant pour simplifier la mise en place et l'enlèvement des câbles et des éléments chauffants. Dans certains cas, pour des éléments de surface ou de longueur importantes, il peut être utile de prévoir plusieurs capteurs.

Le branchement des éléments chauffants (1-4) sur l'unité d'alimentation 15 se fait par des prises 151-154 permettant de placer les éléments, de brancher des éléments en attente, etc...

De plus, pour simplifier le dessin, les prises pour connecteurs des capteurs n'ont pas été représentées sur l'unité 15.

Pour faciliter la gestion et la mise en place des éléments chauffants, ceux-ci et les prises de l'unité d'alimentation 15 sont repérés par des références ou des codes.

Le tableau de commande 16 permet également l'alimentation séquentielle des différents éléments chauffants pour éviter les appels de puissance, excessifs lors de la mise en route de l'installation.

De cette manière, les différents éléments sont alimentés successivement ou de manière imbriquée (par un courant haché, réparti entre les différents éléments), au moins pendant la montée en température puis pour le maintien de celle-ci pendant le régime de croisière, pour le maintien en température.

Cela permet également de se suffire de l'alimentation électrique normalement disponible dans l'immeuble et qui serait insuffisante pour fournir la puissance de démarrage de l'ensemble des éléments, branchés tous en même temps.

L'alimentation électrique est assurée par exemple à partir de l'immeuble par l'intermédiaire d'un simple câble 17 relié directement à l'unité d'alimentation 15.

Le tableau de commande 16 comporte un microprocesseur pour gérer la distribution électrique suivant les différentes courbes de températures et une imprimante 161 qui établit un procès-verbal de l'opération de traitement en enregistrant sur un support en papier l'évolution de la température au niveau de chaque élément ou pièce traitée.

Selon l'invention, l'installation s'utilise de préférence de la manière suivante :

Le manipulateur commence par placer certains éléments 1-4 autour de poutres 100-102 à protéger puis il branche leur alimentation électrique qui est gérée automatiquement par le tableau de commande 16. Pendant cette période de traitement, il met en place au fur et à mesure les autres éléments autour d'autres pièces à traiter ; il les branche et leur montée en température se fait alors que les éléments déjà placés sont à leur température de régime ; cela permet également de répartir assez régulièrement la demande de puissance électrique sur la période de traitement.

Les opérations se répètent ; à la fin de la période de traitement des premières pièces, le manipulateur débranche ces éléments, les enlève pour les placer éventuellement sur d'autres pièces à traiter.

Le chauffage du bois des pièces est contrôlé pour que la température s'élève au coeur du bois et y détruise les parasites du bois par simple élévation de température.

Comme les zones traitées sont entourées de manière relativement serrée avec le ou les éléments chauffants, l'humidité qui risquerait de se dégager du bois, reste confinée dans cette enceinte de chauffage ; lors du refroidissement l'humidité pénètre ainsi de nouveau dans le bois ce qui évite de dessécher les bois traités.

Comme par ailleurs la température de traitement et surtout la température maximale est contrôlée en fonction de la nature des bois et de la section des pièces à traiter, il est possible d'optimiser le traitement à la fois en température et en durée.

Les figures 2 et 3 montrent deux exemples de formes d'éléments chauffants 200, 300.

L'élément chauffant 200 est une nappe rectangulaire souple ayant les caractéristiques déjà décrites (surface intérieure chauffante et surface extérieure isolante). Cet élément est muni d'attaches 201, 202 sur un côté et d'attaches 203, 204 sur l'autre côté permettant d'envelopper la pièce à traiter suivant deux sens d'enroulement. Ces attaches 200-204 sont par exemple des attaches réglables, à griffes ou des attaches adhésives.

La figure 2 montre également deux capteurs de température 205, 206 dont les conducteurs sont combinés au câble d'alimentation électrique 207 de l'élément 200. Le câble 207 se termine par le connecteur d'alimentation 208 et le connecteur 209 du conducteur des capteurs.

L'élément chauffant 200 est par exemple utilisable comme les éléments 1-4 de la figure 1.

La figure 3 montre un élément particulier 300 utilisable pour envelopper une jonction en T de deux poutres comme les poutres 100/102.

Pour cela, il a lui-même une forme en T à deux branches 301, 302 et des attaches 303, 304, 305, 306 ainsi que des capteurs de température 310, 311, 312 reliés au câble commun 307. Ce dernier est muni comme précédemment d'un connecteur d'alimentation 308 et d'un connecteur 309 pour les signaux de température. Il convient de remarquer que les éléments chauffants peuvent également s'utiliser pour traiter des pièces partiellement inaccessibles comme par exemple les pannes dont seulement trois faces peuvent être couvertes par les éléments chauffants qui seront alors maintenus en place si possible par des sangles ou des pinces. Le programme de commande de la température tiendra compte de cette particularité de placement de l'élément chauffant.

## Revendications

1. Procédé de traitement thermique de pièces de bois par la chaleur, contre les parasites, procédé selon lequel :
- on enveloppe les pièces à traiter avec un ou plusieurs élément(s) électrique(s) chauffant(s) dont la surface extérieure a de bonnes caractéristiques d'isolation thermique, en couvrant étroitement la pièce à traiter,
- on commande un profil de température en fonction du temps pour conduire le coeur de la pièce à traiter à une température déterminée, garantissant la destruction des parasites à l'intérieur du bois,
- on détermine le profil de la température en fonction de la nature et de l'âge du bois, de l'hygrométrie ainsi que de la section de la pièce à traiter,
- on détecte la température des pièces en utilisant des capteurs de température associés à chaque élément,
- on commande l'alimentation de préférence alternée des différents éléments chauffants à l'aide d'un poste de commande équipé d'un micro-ordinateur pour gérer les courbes de température du ou des éléments chauffants selon un programme donné et, à la fin du traitement, on enlève chaque élément chauffant.

2. Procédé selon la revendication 1, caractérisé en ce qu'on alimente de manière imbriquée les différents éléments chauffants.

3. Installation de traitement thermique du bois contre les parasites, pour la mise en oeuvre du procédé selon la revendication 1, installation caractérisée en ce qu'elle comprend :
- un ensemble d'éléments chauffants électriques en forme de nappes souples (1-4, 200, 300) dont la surface intérieure est chauffante et la surface extérieure isolante, ces éléments étant munis de moyens de raccordement électriques (11-14, 207, 307),
- une unité d'alimentation électrique (15) à laquelle sont reliés les éléments chauffants (1-4), cette unité réglant l'alimentation électrique des éléments chauffants en fonction d'une température prédéterminée et en alimentant séquentiellement les éléments (1-4, 200, 300) lorsque plusieurs éléments sont en service simultanément,
- un tableau de commande (16) équipé d'un microordinateur pour gérer les courbes de température du ou des éléments chauffants selon un programme donné,
- des capteurs de température (21-24, 205, 206, 310, 311, 312) associés à chaque élément pour détecter la température de la pièce à traiter, ces informations de température étant transmises au tableau de commande (16) qui asservit la courbe de température de l'élément chauffant correspondante en fonction de cette information et de paramètres liés à la matière de la pièce et à ses dimensions.

4. Installation selon la revendication 3, caractérisée en ce que l'élément chauffant (200) est de forme rectangulaire.

5. Installation selon la revendication 3, caractérisée en ce que l'élément chauffant (300) est en forme de T.

6. Installation selon la revendication 3, caractérisée en ce que l'élément chauffant (200, 300) comporte des attaches (201, 202, 203, 204, 303, 304, 305, 306).

## Claims

1. Process for thermally treating pieces of wood using heat, against parasites, in which process:
- the pieces to be treated are enveloped using one or several electrical heating elements, the external surface of which has good thermal insulation properties, which cover closely the piece to be treated,
- a time-dependent temperature profile is established in order to drive the core of the piece to be treated to a predetermined temperature, ensuring that the parasites inside the wood are destroyed,
- the temperature profile is determined depending on the nature and age of the wood, on the moisture content and the cross-section of the piece to be treated,
- the temperature of the pieces is detected using temperature sensors associated with each element,
- the supply, preferably AC, of the various heating elements is controlled by means of a control unit equipped with a microcomputer in order to manage the temperature curves of the heating element or elements according to a given programme and, at the end of the treatment, each heating element is removed.

2. Process according to Claim 1, characterized in that the various heating elements are supplied in an interdigitated manner.

3. Apparatus for thermally treating wood against parasites, for the implementation of the process according to Claim 1, which apparatus is characterized in that it comprises:
- a set of electrical heating elements in the form of flexible sheets (1-4, 200, 300), the internal surface of which is for heating and the external surface for insulating, these elements being provided with electrical connection means (11-14, 207, 307),
- an electrical supply unit (15) to which the heating elements (1-4) are connected, this unit adjusting the electrical supply to the heating elements depending on a predetermined temperature, the elements (1-4, 200, 300) being sequentially supplied when several elements are being used simultaneously,
- a control panel (16) equipped with a microcomputer in order to manage the temperature curves of the heating element or elements according to a given programme,
- temperature sensors (21-24, 205, 206, 310, 311, 312) associated with each element in order to detect the temperature of the piece to be treated, these temperature data being transmitted to the control panel (16) which controls the temperature curve of the corresponding heating element depending on this datum and on parameters relating to the material of the piece and to its dimensions.

4. Apparatus according to Claim 3; characterized in that the heating element (200) is a rectangular shape.

5. Apparatus according to Claim 3, characterized in that the heating element (300) is T-shaped.

6. Apparatus according to Claim 3, characterized in that the heating element (200, 300) includes attachments (201, 202, 203, 204, 303, 304, 305, 306).

## Patentansprüche

1. Verfahren zur thermischen Behandlung von Holzstücken mit Wärme gegen Parasiten, bei dem:
- man die zu behandelnden Holzstücke mit einem oder mehreren elektrischen Heizelement(en) umgibt, wobei die Außenseite eines jeden Heizelementes gute thermische Isolierungseigenschaften hat, wobei das zu behandelnde Holzstück eng bedeckt,
- man ein Temperaturprofil als Funktion der Zeit steuert, um den Kern des zu behandelnden Holzstückes auf eine bestimmte Temperatur zu bringen, die die Zerstörung der Parasiten im Inneren des Holzes garantiert,
- man das Temperaturprofil als Funktion der Natur und des Alters des Holzes, der Hygrometrie sowie des Schnittes des zu behandelnden Holzstückes ermittelt,
- man die Temperatur der Holzstücke über Temperaturfühler bestimmt, die an jedes Heizelement zugeordnet sind,
- man die vorzugsweise alternierende Versorgung derverschiedenen Heizelemente mit Hilfe eines Steuerungsstandes steuert, der mit einem Mikrocomputer Versehen ist, um die Temperaturkurven des oder der Heizelemente gemäß einem Vorgegebenen Programm zu führen, und man am Ende der Behandlung jedes Heizelement entfernt.

2. Verfahren nach Anspruch 1, dadurch gekennzeichnet, daß man in überlappender Weise die Verschiedenen Heizelemente Versorgt.

3. Anlage zur thermischen Behandlung von Holz gegen Parasiten zur Durchführung des Verfahrens nach Anspruch 1, wobei die Anlage dadurch gekennzeichnet ist, daß sie umfaßt:
- einen Satz von elektrischen Heizelementen in Form von flexiblen Decken (1-4, 200, 300), deren Innenfläche heizend ist und deren Außenfläche isolierend ist, wobei diese Heizelemente mit elektrischen Verbindungsmitteln (11-14, 207, 307) versehen sind
- eine elektrische Versorgungseinheit (15), mit der die Heizelemente (1-4) verbunden sind, wobei diese Einheit die elektrische Versorgung der Heizelemente als Funktion einer vorgegebenen Temperatur und, durch sequentielle Versorgung der Heizelemente (1-4, 200, 300) regelt, wenn mehrere Heizelemente gleichzeitig im Dienst sind,
- ein Steuerungsfeld (16), das mit einem Mikrocomputer versehen ist, um die Temperaturkurven des oder der Heizelemente gemäß einem vorgegebenen Programmes zu führen,
- Temperaturfühler (21-24, 205, 206, 310, 311, 312), die jedem Heizelement zugeordnet sind, um die Temperatur des zu behandelnden Holzstückes zu erfassen, wobei diese Temperaturinformationen zum Steuerungsfeld übertragen werden, das die entsprechende Temperaturkurve des Heizelements in Funktion dieser Information und von Parametern führt, die mit dem Material des Holzstücks und seinen Abmessungen zusammenhängen.

4. Anlage nach Anspruch 3, dadurch gekennzeichnet, daß das Heizelement (200) von rechteckiger Form ist.

5. Anlage nach Anspruch 3, dadurch gekennzeichnet, daß das Heizelement (300) T-förmig ist.

6. Anlage nach Anspruch 3, dadurch gekennzeichnet, daß das Heizelement (200, 300) Verbindungsbänder (201, 202, 203, 204, 303, 304, 305, 306) aufweist.
